# EUROPÄISCHE PATENTSCHRIFT

(11) **EP 3 963 613 B1**
(45) Veröffentlichungstag und Bekanntmachung des Hinweises auf die Patenterteilung: **20.03.2024**
(21) Anmeldenummer: 20721211.9
(22) Anmeldetag: 23.04.2020
(51) Int. Cl.: H01H 3/26

(54) **ANTRIEBSSYSTEM FÜR EINEN SCHALTER UND EIN VERFAHREN ZUM ANTREIBEN EINES SCHALTERS**
DRIVE SYSTEM FOR A SWITCH, AND METHOD FOR DRIVING A SWITCH
SYSTÈME D'ENTRAÎNEMENT CONÇU POUR UN COMMUTATEUR ET PROCÉDÉ POUR ENTRAÎNER UN COMMUTATEUR

(30) Priorität: 15.05.2019 DE 102019112717
(43) Veröffentlichungstag der Anmeldung: 09.03.2022
(73) Patentinhaber: Maschinenfabrik Reinhausen GmbH, 93059 Regensburg (DE)
(72) Erfinder: SCHMID, Sebastian, 93161 Sinzing (DE); SCHIMBERA, Jürgen, 93053 Regensburg (DE); PRÜSSING, Kathrin, 93055 Regensburg (DE)
(86) Internationale Anmeldenummer: PCT/EP2020/061281
(87) Internationale Veröffentlichungsnummer: WO 2020/229122

(56) Entgegenhaltungen:
- WO-A1-00/36621
- CN-A- 109 216 058
- US-B1- 8 988 020

## Beschreibung

Die Erfindung betrifft ein Antriebssystem für einen Schalter sowie ein Verfahren zum Antreiben eines Schalters.

Für die Regelung von Spannung in unterschiedlichen Transformatoren existiert eine Vielzahl an Schaltern für unterschiedliche Aufgaben und mit unterschiedlichen Anforderungen. Für die Betätigung der jeweiligen Schalter müssen diese über ein Antriebssystem angetrieben werden. Bei diesen Schaltern handelt es sich unter anderem um Laststufenschalter, Lastumschalter, Wähler, Doppelwender, Wender oder Vorwähler.

Ein Antrieb für einen der oben genannten Schalter ist beispielsweise aus DE 20 2010 011 521 U1 bekannt. In diesem Laststufenschalterantrieb ist ein Motor angeordnet, der über Gestänge starr mit den entsprechenden Laststufenschaltern verbunden ist. Die Betätigung erfolgt mittels Verdrahtung, sprich durch Betätigung von Motorschützen wird der Motor ein- bzw. ausgeschaltet. Über die Antriebswelle werden dann die Laststufenschalter betätigt. Nach der Montage und der Inbetriebnahme sind funktionale Änderungen am Antrieb nicht möglich. Dadurch wird der Antrieb starr und unflexibel. Einfachste Anpassungen erfordern komplexe Umbaumaßnahmen.

Die Patentschrift WO 00/36621 A1 beschreibt eine Betätigungsvorrichtung zum Betreiben und Steuern eines elektrischen Schaltgeräts für den Einsatz in einem Hoch- oder Mittelspannungsübertragungsnetz. Die Betätigungseinrichtung umfasst dabei eine rotierende elektrische Maschine, welche über eine Kupplung mit einem beweglichen Kontakt in Verbindung steht, ohne dabei eine mechanische Feder aufzuweisen. Die Kupplung wandelt die Rotationsbewegung der rotierenden elektrischen Maschine in eine Translationsbewegung des beweglichen Kontakts um.

Es ist daher Aufgabe der vorliegenden Erfindung ein verbessertes Konzept zum Antreiben eines Schalters, insbesondere Laststufenschalters, Lastumschalters, Wählers, Doppelwenders, Wenders oder Vorwählers anzugeben, durch welches die Flexibilität des Antriebs und die Sicherheit bei der Schaltung erhöht werden.

Diese Aufgabe wird durch ein Antriebssystem für mindestens einen Schalter gelöst, das die Merkmale des Anspruchs 1 umfasst.

Eine weitere Aufgabe der Erfindung ist, ein Verfahren zum Antreiben mindestens eines Schalters bereitzustellen, welches ein verbessertes Konzept zum Antreiben eines Schalters zur Verfügung stellt, durch welches die Flexibilität des Antriebs und die Sicherheit bei der Schaltung erhöht werden.

Diese Aufgabe wird durch ein Verfahren zum Antreiben mindestens eines Schalters gelöst, das die Merkmale des Anspruchs 9 umfasst.

Das erfindungsgemäße Antriebssystem ist für mindestens einen Schalter geeignet und umfasst eine Antriebswelle, welche das Antriebssystem mit dem mindestens einen Schalter verbindet. Mindestens ein Motor ist vorgesehen, der mit der Antriebswelle gekoppelt ist. Ein Feedbacksystem ist vorgesehen, welches dazu eingerichtet ist, eine Position der Antriebswelle zu bestimmen. Auf Basis dieser Position wird ein Feedbacksignal erzeugt. Eine Steuervorrichtung ist dazu eingerichtet, dass, in Abhängigkeit von dem Feedbacksignal, ein gespeichertes Fahrprofil aus mehreren Fahrprofilen ausgewählt wird. Das ausgewählte Fahrprofil wirkt entsprechend auf den Motor ein.

Die Steuervorrichtung umfasst eine Steuereinheit und ein Leistungsteil, wobei das Leistungsteil zur Energieversorgung des mindestens einen Motors dient. Die gespeicherten Fahrprofile sind in einem Speicher des Leistungsteils hinterlegt. Alternativ sind die Fahrprofile in einem Speicher der Steuervorrichtung oder der Steuereinheit hinterlegt.

Das Feedbacksystem beinhaltet mindestens einen Absolutwertgeber und einen Hilfskontakt, der in Kombination mit dem Absolutwertgeber dazu eingerichtet und angeordnet ist, eine absolute Position der Antriebswelle oder eine absolute Position einer weiteren Welle zu erfassen. Die weitere Welle ist mit der Antriebswelle verbunden. Auf Basis der erfassten Position wird wenigstens ein Ausgangssignal erzeugt. Anhand des wenigstens einen Ausgangssignals wird die Position der Antriebswelle ermittelt.

Der Absolutwertgeber kann als Singleturn-Drehgeber oder inkrementeller Geber oder virtueller Geber ausgeführt sein. Der Hilfsschalter kann als mindestens ein Mikroschalter oder Resolver ausgeführt sein.

Das Fahrprofil ist durch zwei Variablen definiert und als eine Polynomfunktion n-ter Ordnung in einem zweidimensionalen kartesischen Koordinatensystem abgebildet.

Gemäß einer weiteren Ausführungsform der Erfindung kann das Antriebssystem derart ausgestaltet sein, dass die Steuervorrichtung auf zwei Motoren wirkt. Die Steuervorrichtung umfasst mindestens eins optional zwei Leistungsteile, wobei jeder Motor mit einem gemeinsamen Leistungsteil oder jeder Motor mit eigenem Leistungsteil zusammenwirkt.

Die Steuervorrichtung ist erfindungsgemäß derart gestaltet, dass sie mit einen der beiden Motoren zusammenwirkt. Dieser Motor fährt das Fahrprofil des Ist-Werts des Feedbacksystems des anderen Motors ab.

Das erfindungsgemäße Verfahren zum Antreiben mindestens eines Schalters zeichnet sich dadurch aus, dass ein Antriebssystem eine mit mindestens einem Motor verbundene Antriebswelle aufweist. Zunächst wird vor Beginn der Umschaltung ein Fahrprofil ausgewählt, das einen Betrieb des Antriebssystems zur Umschaltung von einer aktuellen Schaltstellung auf eine erreichbare Schaltstellung beschreibt. Während des Betriebs des Antriebssystems wird mit einem Feedbacksystem eine Position der Antriebswelle des mindestens einen Motors erfasst. Ein Feedbacksignal wird aus dem erfassten Ist-Wert der Position der Antriebswelle erzeugt. Aus einem Vergleich des Ist-Werts der Position der Antriebswelle mit dem Fahrprofil wird ermittelt, ob eine Abweichung vom Ist-Wert und dem Fahrprofil vorliegt. Bei Vorliegen einer Abweichung wird der mindestens eine Motor derart gesteuert, dass die Abweichung des Ist-Werts vom Fahrprofil minimiert wird. Bei Erreichen der erreichbaren Schaltstellung stoppt das Antriebssystem.

Der Vorteil des erfindungsgemäßen Verfahrens ist, dass durch die Verwendung der Fahrprofile eine hohe Flexibilität und Variabilität bei der Umschaltung in einem Schalter erreicht werden kann. Mechanisch Veränderungen im Schalter die die Umschaltung beeinflussen können werden durch die Verwendung der Fahrprofile aufgefangen; es ist somit möglich die Fahrprofile entsprechend anzupassen.

Mindestens ein Fahrprofil wird für die Antriebswelle zum Antreiben des Schalters bestimmt. In der Regel wird eine Vielzahl von Fahrprofilen für einen Schalter bestimmt. Das mindestens eine und bestimmte Fahrprofil wird für die Verwendung bei einer Schaltung gespeichert.

Eine absolute Position der Antriebswelle oder eine absolute Position einer weiteren Welle wird mit mindestens einem Absolutwertgeber des Feedbacksystems bestimmt. Dabei wird, basierend auf der erfassten Position, wenigstens ein Ausgangssignal erzeugt, mit dem die Position der Antriebswelle ermittelt wird.

Eine Steuervorrichtung umfasst eine Steuereinheit und/oder ein Leistungsteil, mit denen der mindestens eine Motor derart gesteuert oder geregelt wird, dass die durch das Fahrprofil zu erreichende Schaltstellung innerhalb einer durch das Fahrprofil vorgegebenen Zeit erreicht wird.

Jedes der Fahrprofile wird durch zwei Variablen definiert und stellt eine zweidimensionale Polynomfunktion n-ter Ordnung dar. Die Polynomfunktion ist in einem zweidimensionalen kartesischen Koordinatensystem abgebildet.

Durch das Fahrprofil werden eine Geschwindigkeit oder ein Drehmoment des mindestens einen Motors vorgegeben. Dabei wird durch das Fahrprofil auch vorgegeben, zu welchem Zeitpunkt oder bei welcher Position der Antriebswelle, welches Drehmoment oder welche Geschwindigkeit durch den Motor an der Antriebswelle umgesetzt wird.

Das verbesserte Konzept beruht auf der Idee, ein Antriebssystem zum Antreiben eines Schalters mit einem Feedbacksystem und einer Steuervorrichtung auszustatten, wodurch ermöglicht wird, dass der Schalter über ein bestimmtes Fahrprofil betätigt wird. Üblicherweise erfolgt, beispielsweise die Betätigung eines Laststufenschalters derart, dass ein Motor mit konstanter Drehzahl eine Antriebswelle betätigt, die parallel Wählerkontakte bewegt und einen Federenergiespeicher aufzieht, der nach dem Auslösen auf den Lastumschalter wirkt. Das Antriebssystem nach dem verbesserten Konzept ist in der Lage die Antriebswelle gezielt, sprich nach einem vorher ausgewählten Fahrprofil, anzutreiben. Das Fahrprofil gibt nicht nur eine Geschwindigkeit oder ein Drehmoment vor. Das Fahrprofil gibt auch vor, zu welchem Zeitpunkt oder bei welcher Position der Antriebswelle, welches Drehmoment oder welche Geschwindigkeit an der Antriebswelle umgesetzt wird. Durch die Nutzung derartiger Fahrprofile können gezielte Abschnitte einer Schaltung des Schalters beeinflusst werden. So ist es möglich, anhand der Antriebswellenposition, die Geschwindigkeit oder das Drehmoment zu erhöhen. Da im Schalter an der Antriebswelle unterschiedliche zu betätigende Teile angeordnet sind, können diese explizit geschont werden. So ist, beispielsweise zu Beginn einer Umschaltung ein höheres Drehmoment erforderlich, um Kontakte zu lösen oder in Bewegung zu versetzen. Unmittelbar danach kann das Drehmoment reduziert werden. Dies ist explizit mit dem Fahrprofil möglich. Über das Feedbacksignal wird die aktuelle Position der Antriebswelle, also Ist-Wert, mit dem Fahrprofil verglichen, also Soll-Wert. Das System wird damit flexibel und sicher.

Die Begrifflichkeit der "Position der Antriebswelle" beinhaltet Messgrößen, aus denen die Position der Antriebswelle, gegebenenfalls innerhalb eines Toleranzbereichs, eindeutig bestimmt werden kann.

Gemäß wenigstens einer Ausführungsform dient das Antriebssystem dazu, eine Welle des Schalters, Laststufenschalters oder eine entsprechende Komponente des Laststufenschalters anzutreiben. Dadurch wird der Laststufenschalter veranlasst, eine oder mehrere Operationen durchzuführen, beispielsweise eine Umschaltung zwischen zwei Wicklungsanzapfungen eines Betriebsmittels oder Teile der Umschaltung, wie etwa eine Lastumschaltung, eine Wählerbetätigung oder eine Vorwählerbetätigung.

Gemäß wenigstens einer Ausführungsform ist die Antriebswelle direkt oder indirekt, insbesondere über eines oder mehrere Getriebe, mit dem Schalter, insbesondere mit der Welle des Schalters, verbunden.

Gemäß wenigstens einer Ausführungsform, ist die Antriebswelle direkt oder indirekt, insbesondere über eines oder mehrere Getriebe, mit dem Laststufenschalter, insbesondere mit der Welle des Laststufenschalters, verbunden.

Gemäß wenigstens einer Ausführungsform ist die Antriebswelle direkt oder indirekt, insbesondere über eines oder mehrere Getriebe, mit dem Motor, insbesondere mit einer Motorwelle des Motors, verbunden.

Gemäß wenigstens einer Ausführungsform entspricht eine Position, insbesondere eine absolute Position, der Motorwelle, einer Position der Antriebswelle. Das heißt, von der Position der Motorwelle lässt sich, gegebenenfalls innerhalb eines Toleranzbereichs, eindeutig auf die Position der Antriebswelle schließen.

Gemäß wenigstens einer Ausführungsform beinhaltet das Einwirken ein Steuern, Regeln, Bremsen, Beschleunigen oder Anhalten des Motors. Das Regeln kann, beispielsweise eine Positionsregelung, eine Geschwindigkeitsregelung, eine Beschleunigungsregelung oder eine Drehmomentregelung umfassen. Zumindest im Falle solcher Regelungen kann man davon sprechen, dass das Antriebssystem ein Servoantriebssystem darstellt.

Gemäß wenigstens einer Ausführungsform umfasst das Antriebssystem eine Überwachungseinheit, welche dazu eingerichtet ist, anhand des Feedbacksignals, die eine oder mehreren Operationen des Schalters zu überwachen. Die Überwachung umfasst insbesondere eine Überwachung dahingehend, ob einzelne Operationen oder Teile ordnungsgemäß, insbesondere innerhalb vordefinierter Zeitfenster, durchgeführt werden.

Gemäß wenigstens einer Ausführungsform umfasst die Steuervorrichtung eine Steuereinheit und ein Leistungsteil zur gesteuerten oder geregelten Energieversorgung des Motors. Die Steuereinheit ist zur Ansteuerung des Leistungsteils eingerichtet. Im Leistungsteil ist mindestens ein Fahrprofil hinterlegt, welches aus zwei Variablen gebildet und als eine Polynomfunktion n-ter Ordnung in einem zweidimensionalen kartesischen Koordinatensystem abgebildet werden kann.

Gemäß wenigstens einer Ausführungsform ist das Leistungsteil als Umrichter oder Servoumrichter ausgestaltet oder als äquivalente elektronische, insbesondere vollelektronische, Einheit für Antriebsmaschinen.

Gemäß verschiedener Ausführungsformen enthält die Steuervorrichtung das Feedbacksystem ganz oder teilweise.

Die absolute Position der Antriebswelle kann von der Steuervorrichtung, beispielsweise verglichen werden. Bei einer signifikanten Abweichung kann die Steuervorrichtung eine Fehlermeldung ausgeben oder eine Sicherheitsmaßnahme einleiten.

Gemäß wenigstens einer Ausführungsform ist das Feedbacksystem dazu eingerichtet, eine Rotorposition des Motors zu ermitteln und einen Wert für die Position der Antriebswelle, in Abhängigkeit der Rotorposition, zu bestimmen.

Gemäß wenigstens einer Ausführungsform handelt es sich bei der Rotorposition um einen Winkelbereich, in dem sich ein Rotor des Motors befindet, gegebenenfalls kombiniert mit einer Anzahl von vollständigen Rotationen des Rotors.

Je nach Ausgestaltung, insbesondere Polpaarzahl, des Rotors kann damit die Position oder absolute Position der Motorwelle bis auf mindestens 180° genau bestimmt werden, beispielsweise durch die Steuervorrichtung. Durch Untersetzung mittels einem oder mehrerer Getriebe ist die dadurch erzielbare Genauigkeit der Position der Antriebswelle deutlich größer. Die Auswertung durch die Steuervorrichtung entspricht hier gewissermaßen einer virtuellen Geberfunktion. Auch bei einem vollständigen Ausfall eines Absolutwertgebers des Feedbacksystems kann daher wenigstens ein Notbetrieb aufrechterhalten werden und/oder der Laststufenschalter in eine sichere Position gebracht werden.

Gemäß wenigstens einer Ausführungsform beinhaltet das Feedbacksystem einen Absolutwertgeber, der dazu eingerichtet und angeordnet ist, die absolute Position der Antriebswelle oder eine absolute Position einer weiteren Welle, welche mit der Antriebswelle verbunden ist, zu erfassen und, basierend auf der erfassten Position, wenigstens ein Ausgangssignal zu erzeugen. Das Feedbacksystem ist dazu eingerichtet, einen Wert für die Position der Antriebswelle, anhand des wenigstens einen Ausgangssignals, zu ermitteln.

Gemäß wenigstens einer Ausführungsform ist der Absolutwertgeber direkt oder indirekt an der Motorwelle, der Antriebswelle oder einer damit gekoppelten Welle befestigt.

Gemäß wenigstens einer Ausführungsform umfasst der Absolutwertgeber einen Multiturn-Drehgeber oder Singleturn-Geber.

Gemäß wenigstens einer Ausführungsform ist der Absolutwertgeber dazu eingerichtet, die Position der Antriebswelle oder die Position der weiteren Welle, anhand eines Abtastverfahrens, zu erfassen.

Gemäß wenigstens einer Ausführungsform beinhaltet das Abtastverfahren ein optisches, ein magnetisches, ein kapazitives, ein resistives oder ein induktives Abtastverfahren.

Gemäß wenigstens einer Ausführungsform beinhaltet das Feedbacksystem eine Kombination aus einem Geber und einem Hilfskontakt, die in der Kombination dazu eingerichtet und angeordnet sind, die absolute Position der Antriebswelle oder eine absolute Position einer weiteren Welle, welche mit der Antriebswelle verbunden ist, zu erfassen und, basierend auf der erfassten Position, wenigstens ein Ausgangssignal zu erzeugen. Das Feedbacksystem ist dazu eingerichtet, einen Wert für die Position der Antriebswelle, anhand des wenigstens einen Ausgangssignals, zu ermitteln.

Gemäß wenigstens einer Ausführungsform sind der Geber und der Hilfskontakt direkt oder indirekt an der Motorwelle, der Antriebswelle oder einer damit gekoppelten Welle befestigt.

Gemäß wenigstens einer Ausführungsform ist der Geber als Singleturn-Drehgeber oder inkrementeller Geber oder virtueller Geber ausgeführt und der Hilfsschalter als mindestens ein Mikroschalter oder Resolver oder Sin-Cos-Geber.

Gemäß wenigstens einer Ausführungsform kann das Fahrprofil aus zwei Variablen gebildet sein und als eine Polynomfunktion n-ter Ordnung in einem zweidimensionalen kartesischen Koordinatensystem abgebildet werden.

Gemäß wenigstens einer Ausführungsform sind die Variablen direkte Größen oder indirekte Größen des Antriebssystems, wie zum Beispiel, Zeit, Drehwinkel der Antriebswelle, Strom, Spannung, Geschwindigkeit, Drehmoment oder Beschleunigung.

Gemäß wenigstens einer Ausführungsform kann eine Variable durch jeweils eine Achse des Koordinatensystems abgebildet werden.

Gemäß wenigstens einer Ausführungsform kann die Steuervorrichtung auf einen zweiten Motor wirken.

Gemäß wenigstens einer Ausführungsform kann die Steuervorrichtung ein zweites Leistungsteil aufweisen, welches auf einen zweiten Motor wirkt.

Gemäß wenigstens einer Ausführungsform kann die Steuervorrichtung derart auf einen zweiten Motor wirken, dass dieser das Fahrprofil des Ist-Werts des Feedbacksystems des ersten Motors abfährt.

Gemäß wenigsten einer Ausführungsform kann der Schalter als ein Laststufenschalter oder ein Lastumschalter oder Wähler oder ein Doppelwender oder ein Wender oder ein Vorwähler ausgebildet sein.

Gemäß dem verbesserten Konzept wird auch ein Verfahren zum Antreiben eines Schalters angegeben. Das Verfahren umfasst das Bestimmen und Auswählen von einem Fahrprofil für die Antriebswelle zum Antreiben des Schalters durch die Steuervorrichtung, das Erzeugen eines Feedbacksignals, basierend auf der Position der Antriebswelle und das Steuern eines Motors zum Antreiben des Schalters, abhängig von dem Feedbacksignal und dem Fahrprofil.

Im Folgenden wird die Erfindung anhand beispielhafter Ausführungsformen unter Bezug auf die Zeichnungen im Detail erklärt. Komponenten, die identisch oder funktionell identisch sind oder einen identischen Effekt haben, können mit identischen Bezugszeichen versehen sein. Identische Komponenten oder Komponenten mit identischer Funktion sind unter Umständen nur in der Figur erklärt, in der sie zuerst erscheinen. Die Erklärung wird nicht notwendigerweise in den darauffolgenden Figuren wiederholt.

Es zeigen:
- Figur 1: eine schematische Darstellung einer beispielhaften Ausführungsform eines Antriebssystems gemäß dem verbesserten Konzept;
- Figur 2a: ein Fahrprofil für das Antriebssystem, das den Drehwinkel der Antriebswelle als Funktion der Zeit darstellt;
- Figur 2b: ein Fahrprofil für das Antriebssystem, das das Drehmoment als Funktion des Drehwinkels der Antriebswelle darstellt;
- Figur 3: eine weitere schematische Darstellung einer beispielhaften Ausführungsform eines Antriebssystems, gemäß dem verbesserten Konzept für mehrere Schalter;
- Figur 4: eine schematische Darstellung einer beispielhaften Ausführungsform eines Antriebssystems gemäß dem verbesserten Konzept mit mehreren Leistungsteilen;
- Figur 5: eine schematische Darstellung des Antriebs für einen Laststufenschalter, mit dem zwischen den verschiedenen Anzapfungen (Schaltstellungen) eines Transformators geschalten werden kann; und
- Figur 6: eine schematische Darstellung eines Ablaufdiagramms des erfindungsgemäßen Verfahrens zum Antreiben eines Schalters.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die Figuren stellen lediglich Ausführungsbeispiele der Erfindung dar, ohne jedoch die Erfindung auf die dargestellten Ausführungsbeispiele zu beschränken.

**Figur 1** zeigt eine schematische Darstellung einer beispielhaften Ausführungsform eines Antriebssystems 3 für einen Schalter 1. Das Antriebssystem 3 ist über eine Antriebswelle 16 mit dem Schalter 1 verbunden. Das Antriebssystem 3 beinhaltet einen Motor 12, welcher über eine Motorwelle 14 und optional über ein Getriebe 15 die Antriebswelle 16 antreiben kann. Eine Steuervorrichtung 2 des Antriebssystems 3 umfasst ein Leistungsteil 11, welches beispielsweis einen Umrichter (nicht dargestellt) zur gesteuerten oder geregelten Energieversorgung des Motors 12 enthält, sowie eine Steuereinheit 10 zur Ansteuerung des Leistungsteils 11, beispielsweise über einen Bus (nicht dargestellt). Das Antriebssystem 3 weist ein Gebersystem 13 auf, welches als Feedbacksystem 4 dient oder Teil des Feedbacksystems 4 ist und mit dem Leistungsteil 11 verbunden ist. Ferner ist das Gebersystem 13 direkt oder indirekt mit der Antriebswelle 16 gekoppelt.

Das Gebersystem 13 ist dazu eingerichtet, mindestens einen ersten Wert für eine Position, insbesondere eine Winkelposition, beispielsweise eine absolute Winkelposition der Antriebswelle 16, zu erfassen. Dazu kann das Gebersystem 13 zum Beispiel einen Absolutwertgeber, insbesondere einen Multi-Turn-Absolutwertgeber, umfassen, welcher an der Antriebswelle 16, der Motorwelle 14 oder einer anderen Welle, deren Position eindeutig mit der absoluten Position der Antriebswelle 16 verknüpft ist, befestigt ist. Das Gebersystem 13 kann jedoch auch einen Single-Turn-Absolutwertgeber und/oder einen virtuellen Geber und/oder Hilfsschalter umfassen. Zum Beispiel kann die Position der Antriebswelle 16 aus der Position der Motorwelle 14 eindeutig bestimmt werden, beispielsweise, über ein Übersetzungsverhältnis des Getriebes.

Das Feedbacksystem 4 ist dazu eingerichtet, einen Wert für die Position der Antriebswelle 16 zu erfassen.

Die Steuervorrichtung 2 und insbesondere die Steuereinheit 10 und/oder das Leistungsteil 11 sind dazu eingerichtet, den Motor 12 zu steuern oder zu regeln, abhängig von einem Feedbacksignal, basierend auf dem Wert welches das Feedbacksystem 4 erzeugt.

Das Leistungsteil 11 weist einen Speicher 5 mit hinterlegten Fahrprofilen 22 (nicht dargestellt) auf. Das Gebersystem 13, das als Feedbacksystem 4 verwendet wird, meldet dem Leistungsteil 11 die Position der Welle und überwacht damit, ob die Antriebswelle 16 das Fahrprofil 22 richtig abfährt bzw. die vorgegebenen Parameter einhält. Die Fahrprofile 22 können auch in der Steuervorrichtung 2 oder Steuereinheit gespeichert sein.

Im Leistungsteil 11 sind mehrere Fahrprofile 22 hinterlegt. Über die Steuereinheit 10 wird eines der Fahrprofile 22 ausgewählt.

**Figur 2a** zeigt ein mögliches Fahrprofil 22 des Motors 12 für eine Schalthandlung des Schalters 1. Das beispielhafte Fahrprofil 22 ist eine Polynomfunktion n-ter Ordnung mit zwei Variablen, welche in ein zweidimensionales kartesisches Koordinatensystem 20 aufgetragen sind. Bei dem in Figur 2a gezeigten Fahrprofil 22 ist auf der X-Achse 24 die Zeit t, sprich, wie lange die Antriebswelle 16 den Motor 12 betätigt, aufgetragen. Auf der Y-Achse 25 ist der Drehwinkel ω der Antriebswelle 16 aufgetragen. Die in Figur 2a auf den Achsen 24, 25 aufgetragen Größen sind lediglich Beispiele und sollen nicht als Beschränkung der Erfindung verstanden werden. Die auf der X-Achse 24 und der Y-Achse 25 aufgetragenen Variablen können direkte Größen oder indirekte Größen des Antriebssystems 3 sein. Direkte Größen können beispielsweise die Zeit t, ein Drehwinkel der Antriebswelle 16, Strom oder Spannung sein. Indirekte Größen können Geschwindigkeit, Drehmoment, Beschleunigung oder ähnliches sein.

**Figur 2b** zeigt ein mögliches Fahrprofil 22 des Motors 12 für eine Schalthandlung des Schalters 1, welches in einem zweidimensionalen kartesischen Koordinatensystem 20 aufgetragen ist. Hier ist die indirekte Größe des Drehmoments M(t) als Funktion des Drehwinkels ω aufgetragen und als eine Polynomfunktion n-ter Ordnung dargestellt. Bei dem in Figur 2a gezeigten Fahrprofil 22 ist auf der X-Achse 24 der Drehwinkel ω aufgetragen. Auf der Y-Achse 25 ist das auf die Antriebswelle 16 wirkende Drehmoment M(t) aufgetragen.

Das Fahrprofil 22 gibt einen Soll-Wert vor, den die Antriebswelle 16 abzufahren hat. Beim Abfahren des Fahrprofils 22 kann der Ist-Wert, der über das Feedbacksystem 4 erfasst wird, eine Abweichung vom Soll-Wert aufweisen. Abhängig von der vorgegeben möglichen Abweichung des Ist-Werts vom Soll-Wert kann das Wirken auf den Motor 12 entweder abgebrochen oder fortgeführt werden. Die Abweichung kann entweder manuell eingestellt werden oder mittels eines Einlernprozesses ermittelt werden.

**Figur 3** zeigt das Antriebssystem 3, welches zwei Schalter 1, 30 antreibt. Das zweite Gebersystem 13, welches ebenso als Feedbacksystem 4 verwendet wird, meldet dem Leistungsteil 11, bzw. das Leistungsteil 11 fragt die Position ab, ebenfalls die Position der zweiten Antriebswelle 16 und überwacht damit, ob die zweite Antriebswelle 16 das Fahrprofil 22 richtig abfährt bzw. die vorgegebenen Größen einhält. Dabei können die beiden Motoren 12, 32 entweder dem vorgegeben Fahrprofil 22 folgen oder einer der Motoren 12 fährt das vorgegebene Fahrprofil 22 ab und der zweite Motor 32 folgt dem Ist-Wert des ersten Motors 12, also in einer Art "Master-Slave" Funktion. Die Daten hierfür erhält der zweite Motor 32 vom Leistungsteil 11. Dadurch wird sichergestellt, dass beide Schalter 1, 30, nur leicht zeitversetzt, das gleiche Fahrprofil 22 in der gleichen Zeit t abfahren. Sollten beide unabhängig voneinander dasselbe Fahrprofil 22 fahren müssen, kann bei einer Störung oder Verzögerung bei einem der Schalter 1, 30, der zweite Schalter schneller fertig werden, sodass kein synchrones Antreiben und damit kein synchrones Schalten vorliegt. Dies kann jedoch in einigen Fällen gerade erforderlich sein. Durch den "Master-Slave" Betrieb kann ein sicherer Parallelbetrieb gewährleistet werden.

**Figur 4** zeigt eine Ausführungsform des Antriebssystems 3, bei dem ein zweites Leistungsteil 40 mit einem separaten Motor 32 und einem Feedbacksystem 4 vorgesehen sind. Auch hier können die beide Motoren 12, 32 entweder dem vorgegeben Fahrprofil 22 folgen oder ein Motor 12 folgt dem Fahrprofil 22 und der zweite Motor 32 folgt dem Ist-Wert des ersten Motors 12, der durch das erste Feedbacksystem 4 zur Verfügung gestellt wird, also in einer Art "Master-Slave" Funktion. Diese vorteilhafte Ausführungsform erlaubt den Parallelbetrieb von mehreren Schaltern, die räumlich weit voneinander entfernt sind. Die Leistungsteile 11, 40 sind mit einem Feldbus 6, wie zum Beispiel einem Powerlink, miteinander verbunden. Es findet lediglich ein Datenaustausch statt und keine Energieübertragung. Weiterhin kann es aus wirtschaftlichen Gründen von Vorteil sein, mehrere kleinere Leistungsteile statt einem großen Leistungsteil zu verwenden.

**Figur 5** zeigt einen schematischen Aufbau eines Antriebskonzepts eines Schalters 1, 30, der als Laststufenschalter 170 ausgebildet ist. Bei diesem können die Schaltstellungen N₁, N₂,..., N_{N} angefahren werden die mit den verschiedenen Stufen einer Regelwicklung 19 eines Transformators 180 verbunden sind. Obwohl für die Beschreibung der einzelnen Schaltstellung N₁, N₂,..., N_{N} des Schalters 1, 30 das Konzept eines Laststufenschalter 170 gewählt worden ist, soll dies nicht als eine Beschränkung der Erfindung aufgefasst werden. Es ist für einen Fachmann selbstverständlich, dass das Antriebskonzept auch bei Lastumschalter, Wähler, Doppelwender, Wender oder Vorwähler Anwendung findet.

Für den Antrieb eines Wählers 18 und des Lastumschalters 17 ist ein Motor 12 vorgesehen, der über ein Getriebe 15 auf den Laststufenschalter 170 mit dem Wähler 18 und den Lastumschalter 17 wirkt. Über eine Motorwelle 14 und eine Antriebswelle 16 wirkt der Motor 12 auf den Laststufenschalter 170, um in einer Aufwärtsrichtung N+ von einer Schaltstellung N_{N} auf die nächst höhere Schaltstellung N_{N+1} oder in einer Abwärtsrichtung N- von einer Schaltstellung N_{N} auf die nächst niedere Schaltstellung N_{N-1} zu schalten. Dabei wird mit dem Wähler der zu beschaltende Schaltstellung (Stufenstellung) vorgewählt und der Lastumschalter führt die eigentliche Lastumschaltung aus.

In **Figur 6** ist ein Ablaufdiagramm des erfindungsgemäßen Verfahrens zum Antreiben mindestens eines Schalters 1, 30 dargestellt. Der mindestens eine Schalter 1, 30 umfasst zumindest ein Antriebssystem 3, das eine mit mindestens einem Motor 12 verbundene Antriebswelle 16 aufweist. Die Schaltung von einer aktuellen Schaltstellung N_{A} (siehe Fig. 5) auf eine erreichbare Schaltstellung N_{E} (siehe Fig. 5) kann mit einem Fahrprofil 22 beschrieben werden, welches durch ein Polynom n-ter Ordnung beschrieben und/oder dargestellt werden kann. Die Schaltung kann sowohl in der Aufwärtsrichtung N+ als auch in einer Abwärtsrichtung N- erfolgen. Vor Beginn der Schaltung wird ein Fahrprofil 22 ausgewählt, das einen Betrieb des Antriebssystems 3 zur Umschaltung von der aktuellen Schaltstellung N_{A} auf die erreichbare Schaltstellung N_{E} beschreibt. Während des Betriebs des Antriebssystems 3 wird mit einem Feedbacksystem 4 eine Position der Antriebswelle 16 des mindestens einen Motors 1, 30 erfasst. Die erfasste Position der Antriebswelle 16 wird durch einen Ist-Wert der Position der Antriebswelle 16 definiert. Ein Feedbacksignal wird aus dem erfassten Ist-Wert der Position der Antriebswelle 16 erzeugt.

Das ausgewählte Fahrprofil 22 repräsentiert einen Soll-Wert (eine Reihe von Soll-Werten), den das Antriebssystem 3 abfahren soll, um die Schaltung von der aktuellen Schaltstellung N_{A} auf die zu erreichende Schaltstellung N_{E}, z.B. in der vorgegebenen Zeit, zu bewerkstelligen. Gemäß der Erfindung wird ein Vergleich des Ist-Werts der Position der Antriebswelle 16 mit Fahrprofil 22 (Soll-Wert) durchgeführt, im Idealfall in Echtzeit oder leicht verzörgert.

Aus dem Vergleich kann ermittelt werden, ob eine Abweichung vom Ist-Wert und dem Fahrprofil 22 vorliegt.

Bei dem Vorliegen einer Abweichung zwischen dem Ist-Wert und dem Fahrprofil 22 greift eine Steuervorrichtung 2 ein, die den mindestens einen Motor 12 derart steuert, dass die Abweichung des Ist-Werts vom Fahrprofil 22 minimiert wird. Während des Abfahrens des Fahrprofils wird immer der Vergleich zwischen dem Ist-Wert und dem Fahrprofil 22 (Soll-Wert) durchgeführt. Falls eine Abweichung festgesellt wird, wird von der Steuervorrichtung 2 entsprechend gegengesteuert (z.B. Drehmoment des Motors 12 erhöhen/erniedrigen; Drehzahl des Motors 12 erhöhen/erniedrigen, etc.). Bei Erreichen der erreichbaren Schaltstellung N_{E} stoppt das Antriebssystem 3. Eine weitere Schaltung kann dann ggf. mit einem anderen Fahrprofil 22 eingeleitet werden. Sollte die Abweichung eine über ein bestimmtes Maß, welches vorher definiert wurde, steigen, kann die Umschaltung abgebrochen werden. Dann wird entweder das gesamte System stillgesetzt, die Antriebswelle und damit der Schalter in eine definierte sichere Position zurückgefahren und in die Startposition zurückgefahren werden. Hierfür kann das zu Beginn ausgewählte Fahrprofil 22 rückwärts abgefahren werden oder ein weiteres Fahrprofil durch die Steuervorrichtung 2 oder Steuereinheit 10 ausgewählt und abgefahren werden.

Die Fahrprofile werden für den jeweiligen Schalter bestimmt, mit denen die Antriebswelle 16 mit dem Motor in idealer Weise angetrieben werden soll. Das mindestens eine und bestimmte Fahrprofil wird für die Verwendung bei einer Schaltung gespeichert. Hierzu kann eine entsprechende Speichereinrichtung vorgesehen sein.

Eine absolute Position der Antriebswelle 16 oder eine absolute Position einer weiteren Welle wird mit mindestens einem Gebersystem 13 des Feedbacksystems 4 bestimmt.

Die Steuervorrichtung 2 umfasst eine Steuereinheit 10 und/oder einen Leistungsteil 11, mit denen der mindestens eine Motor 12 derart gesteuert oder geregelt wird, dass die durch das Fahrprofil 22 zu erreichende Schaltstellung N_{E} innerhalb einer durch das Fahrprofil 22 vorgegebenen Zeit erreicht wird und die zu erreichende Schaltstellung N_{E} annähernd mit dem vordefinierten Fahrprofil 22 erreicht wird.

Durch das Fahrprofil 22 wird z.B. eine Geschwindigkeit oder ein Drehmoment des mindestens einen Motors 13 vorgegeben. Das Fahrprofil 22 gibt somit vor, zu welchem Zeitpunkt oder bei welcher Position der Antriebswelle 16, welches Drehmoment oder welche Geschwindigkeit durch den Motor 13 an der Antriebswelle 16 umgesetzt werden soll. Die Steuervorrichtung dient nun dazu den Motor 13 entsprechend zu steuern, damit die Vorgaben des Fahrprofils 22 umgesetzt werden.

Die Erfindung wurde unter Berücksichtigung einer besonderen Ausführungsform beschrieben. Es ist für einen Fachmann selbstverständlich, dass Änderungen und Abwandlungen gemacht werden können, ohne den Schutzbereich der nachstehenden Ansprüche zu verlassen.

### Bezugszeichen

- 1, 30: Schalter
- 2: Steuervorrichtung
- 3: Antriebssystem
- 4: Feedbacksystem
- 5: Speicher
- 6: Feldbus
- 10: Steuereinheit
- 11, 40: Leistungsteil
- 12: Motor
- 13, 32: Gebersystem
- 14: Motorwelle
- 15, 34: Getriebe
- 16, 31: Antriebswelle
- 170: Laststufenschalter
- 17: Lastumschalter
- 18: Wähler
- 19: Regelwicklung
- 20: Koordinatensystem
- 22: Fahrprofil
- 24: X-Achse
- 25: Y-Achse
- N₁, N₂,..., N_{N}: Schaltstellung
- N+: Aufwärtsrichtung
- N-: Abwärtsrichtung
- N_{A}: aktuelle Schaltstellung
- N_{E}: erreichbare Schaltstellung
- t: Zeit
- ω: Drehwinkel
- M(t): Drehmoment

## Patentansprüche

1. Antriebsystem (3) für mindestens einen Schalter (1, 30) umfassend:
eine Antriebswelle (16), welche das Antriebssystem (3) mit dem mindestens einen Schalter (1, 30) verbindet, mindestens einen Motor (12), der mit der Antriebswelle (16) gekoppelt ist,
- ein Feedbacksystem (4), welches dazu eingerichtet ist, eine Position der Antriebswelle (16) zu bestimmen und, basierend auf dieser Position, ein Feedbacksignal zu erzeugen,
- eine Steuervorrichtung (2), welche, in Abhängigkeit von dem Feedbacksignal, ein gespeichertes Fahrprofil (22) aus mehreren Fahrprofilen auswählt und entsprechend dem ausgewählten Fahrprofil (22) auf den Motor (12) wirkt,
**dadurch gekennzeichnet, dass**
- das Feedbacksystem (4) mindestens ein Gebersystem (13) und einen Hilfskontakt beinhaltet, die in Kombination dazu eingerichtet und angeordnet sind, eine absolute Position der Antriebswelle (16) oder eine absolute Position einer weiteren Welle, welche mit der Antriebswelle (16) verbunden ist, zu erfassen und, basierend auf der erfassten Position, wenigstens ein Ausgangssignal zu erzeugen; und dazu eingerichtet ist, die Position der Antriebswelle (16) anhand des wenigstens eines Ausgangssignals zu ermitteln.

2. Antriebssystem (3) nach Anspruch 1, wobei die Steuervorrichtung (2) eine Steuereinheit (10) und ein Leistungsteil (11) umfasst, wobei das Leistungsteil (11) zur Energieversorgung des mindestens einen Motors (12) dient und die gespeicherten Fahrprofile (22) in einem Speicher (5) des Leistungsteils (11) hinterlegt sind.

3. Antriebssystem (3) nach Anspruch 1 bis 2, wobei
das Gebersystem (13) als Absolutwertgeber (13) ausgebildet ist, der als Singleturn-Drehgeber oder inkrementeller Geber oder Virtuelle-Drehgeber ausgeführt ist und der Hilfskontakt als mindestens ein Mikroschalter oder Resolver ausgeführt ist.

4. Antriebssystem (3) nach einem der Ansprüche 1 bis 3, wobei das Fahrprofil (22) durch zwei Variablen definiert ist und als eine Polynomfunktion n-ter Ordnung in einem zweidimensionalen kartesischen Koordinatensystem (20) abgebildet ist.

5. Antriebssystem nach einem der Ansprüche 1 bis 4, wobei die Steuervorrichtung (2) auf zwei Motoren (12) wirkt.

6. Antriebssystem nach Anspruch 5, wobei
die Steuervorrichtung (2) zwei Leistungsteile (4, 40) umfasst, wobei jeweils eines mit einem der beiden Motoren (12) zusammenwirkt.

7. Antriebssystem (3) nach einem der Ansprüche 5 oder 6, wobei
die Steuervorrichtung (2) derart mit einem der beiden Motoren (12) zusammenwirkt, so dass dieser das Fahrprofil (22) des Ist-Werts des Feedbacksystems (4) des anderen Motors (12) abfährt.

8. Antriebssystem (3) nach einem der Ansprüche 1 bis 7, wobei der Schalter (1) ein Laststufenschalter oder ein Lastumschalter oder Wähler oder ein Doppelwender oder ein Wender oder ein Vorwähler ist.

9. Verfahren zum Antreiben mindestens eines Schalters (1,30), mit einem Antriebssystem (3) nach einem der Ansprüche 1-8, das eine mit mindestens einem Motor (12) verbundene Antriebswelle (16) aufweist, umfassend die Schritte:
- dass vor Beginn der Umschaltung ein Fahrprofil (22) ausgewählt wird, das einen Betrieb des Antriebssystems (3) zur Umschaltung von einer aktuellen Schaltstellung (N_{A}) auf eine erreichbare Schaltstellung (N_{E}) beschreibt;
- dass während des Betriebs des Antriebssystems (3) mit einem Feedbacksystem (4) eine Position der Antriebswelle (16) des mindestens einen Motors (12) erfasst wird, wobei die erfasste Position der Antriebswelle (16) einen Ist-Wert der Position der Antriebswelle (16) definiert;
- dass ein Feedbacksignals aus dem erfassten Ist-Wert der Position der Antriebswelle (16) erzeugt wird;
- dass aus einem Vergleich des Ist-Werts der Position der Antriebswelle (16) mit Fahrprofil (22) ermittelt wird, ob eine Abweichung vom Ist-Wert und dem Fahrprofil (22) vorliegt;
- dass bei Vorliegen einer Abweichung der mindestens eine Motor (12) derart gesteuert wird, dass die Abweichung des Ist-Werts vom Fahrprofil (22) minimiert wird; und
- dass bei Erreichen der erreichbaren Schaltstellung (N_{E}) das Antriebssystem (3) stoppt.

10. Verfahren nach Anspruch 9, wobei mindestens ein Fahrprofil (22) für die Antriebswelle (16) zum Antreiben des Schalters (1, 30) bestimmt wird und das mindestens eine und bestimmte Fahrprofil (22) für die Verwendung bei einer Schaltung gespeichert wird.

11. Verfahren nach einem der Ansprüche 9 - 10, wobei eine absolute Position der Antriebswelle (16) oder eine absolute Position einer weiteren Welle mit mindestens einem Gebersystem (13) des Feedbacksystems (4) bestimmt wird.

12. Verfahren nach einem der Ansprüche 9 - 11, wobei eine Steuervorrichtung (2) eine Steuereinheit (10) und/oder ein Leistungsteil (11) umfasst, mit denen der mindestens eine Motor (12) derart gesteuert oder geregelt wird, dass die durch das Fahrprofil (22) zu erreichende Schaltstellung (N_{E}) innerhalb einer durch das Fahrprofil (22) vorgegebenen Zeit erreicht wird.

13. Verfahren nach einem der Ansprüche 9 - 12, wobei das Fahrprofil (22) durch zwei Variablen definiert wird und eine zweidimensionale Polynomfunktion n-ter Ordnung darstellt, die in einem zweidimensionalen kartesischen Koordinatensystem (20) abgebildet ist.

14. Verfahren nach einem der vorangehenden Ansprüche 9 - 13 , wobei durch das Fahrprofil (22) eine Geschwindigkeit oder ein Drehmoment des mindestens einen Motors (12) vorgegeben werden, und wobei durch das Fahrprofil (22) vorgegeben wird, zu welchem Zeitpunkt oder bei welcher Position der Antriebswelle (16), welches Drehmoment oder welche Geschwindigkeit durch den Motor (12) an der Antriebswelle (16) umgesetzt werden.

## Claims

1. A drive system (3) for at least one switch (1, 30), comprising:
a drive shaft (16) which connects the drive system (3) to the at least one switch (1, 30) and at least one motor (12) which is coupled to the drive shaft (16),
- a feedback system (4) which is configured to determine a position of the drive shaft (16) and, based on this position, to generate a feedback signal; and
- a control device (2) which, depending on the feedback signal, selects a stored travel profile (22) from a plurality of travel profiles and acts on the motor (12) in accordance with the selected travel profile (22),
**characterized in that**,
- the feedback system (4) includes at least one encoder system (13) and an auxiliary contact, which in combination are configured and arranged to detect an absolute position of the drive shaft (16) or an absolute position of a further shaft connected to the drive shaft (16) and to generate at least one output signal based on the detected position; and is configured to determine the position of the drive shaft (16) on the basis of the at least one output signal.

2. The drive system (3) as claimed in claim 1, wherein the control device (2) comprises a control unit (10) and a power section (11), wherein the power section (11) is used to supply power to the at least one motor (12) and the stored travel profiles (22) are saved in a memory (5) of the power section (11).

3. The drive system (3) as claimed in claims 1 to 2, wherein
the encoder system (13) is formed as an absolute encoder (13), which is embodied as a single-turn encoder or incremental encoder or virtual encoder and the auxiliary contact is embodied as at least one microswitch or resolver.

4. The drive system (3) as claimed in one of claims 1 to 3, wherein
the travel profile (22) is defined by two variables and is represented as an nth-order polynomial function in a two-dimensional Cartesian coordinate system (20).

5. The drive system as claimed in one of claims 1 to 4, wherein
the control device (2) acts on two motors (12).

6. The drive system as claimed in claim 5, wherein
the control device (2) comprises two power sections (4, 40), wherein
these cooperate with one each of the two motors (12).

7. The drive system (3) as claimed in claim 5 or 6, wherein
the control device (2) cooperates with one of the two motors (12) in such a way that the latter runs the travel profile (22) of the actual value of the feedback system (4) of the other motor (12).

8. The drive system (3) as claimed in one of claims 1 to 7, wherein the switch (1) is an on-load tap-changer or a diverter switch or selector or a double reversing change-over selector or a reversing change-over selector or a change-over selector.

9. A method for driving at least one switch (1,30), comprising a drive system (3) as claimed in one of claims 1 to 8, which has a drive shaft (16) connected to at least one motor (12), **characterized by** the steps:
- before the switchover is started, a travel profile (22) is selected which describes an operation of the drive system (3) for switching over from a current switch position (N_{A}) to a reachable switch position (N_{E});
- during the operation of the drive system (3), a position of the drive shaft (16) of the at least one motor (1) is detected with a feedback system (4), wherein the detected position of the drive shaft (16) defines an actual value of the position of the drive shaft (16);
- a feedback signal is generated from the detected actual value of the position of the drive shaft (16);
- a comparison of the actual value of the position of the drive shaft (16) with the travel profile (22) is used to determine whether there is a deviation between the actual value and the travel profile (22);
- when a deviation is present, the at least one motor (12) is controlled in such a way that the deviation of the actual value from the travel profile (22) is minimized; and
- when the reachable switching position (N_{E}) is reached, the drive system (3) stops.

10. The method as claimed in claim 9, wherein at least one travel profile (22) is determined for the drive shaft (16) for driving the switch (1, 30) and the at least one and determined travel profile (22) is stored for use in a switching operation.

11. The method as claimed in one of claims 9 - 10, wherein an absolute position of the drive shaft (16) or an absolute position of a further shaft is determined with at least one encoder system (13) of the feedback system (4).

12. The method as claimed in one of claims 9 - 11, wherein a control device (2) comprises a control unit (10) and/or a power section (11), with which the at least one motor (12) is open-loop- or closed-loop-controlled in such a way that the tap position (N_{E}) to be reached by the travel profile (22) is reached within a time predetermined by the travel profile (22).

13. The method as claimed in one of claims 9 - 12, wherein the travel profile (22) is defined by two variables and constitutes a two-dimensional nth-order polynomial function represented in a two-dimensional Cartesian coordinate system (20).

14. The method as claimed in one of the preceding claims 9 - 13, wherein a speed or a torque of the at least one motor (12) is predetermined by the travel profile (22), and wherein it is predetermined by the travel profile (22) at which point in time or at which position of the drive shaft (16), which torque or which speed is implemented by the motor (12) at the drive shaft (16).

## Revendications

1. Système d'entraînement (3) pour au moins un commutateur (1, 30), comprenant :
un arbre d'entraînement (16), lequel relie le système d'entraînement (3) à l'au moins un commutateur (1, 30), au moins un moteur (12) qui est couplé à l'arbre d'entraînement (16),
- un système de rétroaction (4), qui est conçu pour déterminer une position de l'arbre d'entraînement (16) et générer un signal de rétroaction en se basant sur cette position,
- un dispositif de commande (2), lequel sélectionne, en fonction du signal de rétroaction, un profil de conduite (22) mémorisé à partir de plusieurs profils de conduite et agit sur le moteur (12) conformément au profil de conduite (22) mémorisé,
**caractérisé en ce que**
- le système de rétroaction (4) contient au moins un système transmetteur (13) et un contact auxiliaire qui, combinés, sont conçus et disposés pour acquérir une position absolue de l'arbre d'entraînement (16) ou une position absolue d'un arbre supplémentaire qui est relié à l'arbre d'entraînement (16) et, en se basant sur la position acquise, générer au moins un signal de sortie ; et il est conçu pour identifier la position de l'arbre d'entraînement (16) à l'aide de l'au moins un signal de sortie.

2. Système d'entraînement (3) selon la revendication 1, le dispositif de commande (2) comportant une unité de commande (10) et une partie de puissance (11), la partie de puissance (11) servant à l'alimentation en énergie de l'au moins un moteur (12) et le profil de conduite (22) mémorisé étant stocké dans une mémoire (5) de la partie de puissance (11).

3. Système d'entraînement (3) selon la revendication 1 à 2, le système transmetteur (13) étant configuré en tant que transmetteur de valeur absolue (13), lequel est réalisé sous la forme d'un transmetteur rotatif monotour ou d'un transmetteur incrémental ou d'un transmetteur rotatif virtuel et le contact auxiliaire étant réalisé sous la forme d'au moins un microrupteur ou un résolveur.

4. Système d'entraînement (3) selon l'une des revendications 1 à 3, le profil de conduite (22) étant défini par deux variables et étant représenté sous la forme d'une fonction polynomiale du n-ième ordre dans un système de coordonnées cartésiennes (20) bidimensionnel.

5. Système d'entraînement selon l'une des revendications 1 à 4, le dispositif de commande (2) agissant sur deux moteurs (12).

6. Système d'entraînement selon la revendication 5, le dispositif de commande (2) comportant deux parties de puissance (4, 40), l'une coopérant respectivement avec l'un des deux moteurs (12).

7. Système d'entraînement selon l'une des revendications 5 ou 6, le dispositif de commande (2) coopérant avec l'un des deux moteurs (12) de telle sorte que celui-ci suit le profil de conduite (22) de la valeur réelle du système de rétroaction (4) de l'autre moteur (12) .

8. Système d'entraînement (3) selon l'une des revendications 1 à 7, le commutateur (1) étant un commutateur de niveau de charge ou un permutateur de charge ou un sélecteur ou un double inverseur ou un inverseur ou un commutateur de présélection.

9. Procédé pour entraîner au moins un commutateur (1, 30), comprenant un système d'entraînement (3) selon l'une des revendications 1 à 8, lequel possède un arbre d'entraînement (16) relié à au moins un moteur (12), comprenant les étapes suivantes :
- qu'un profil de conduite (22) est sélectionné avant le début de la permutation, lequel décrit un fonctionnement du système d'entraînement (3) destiné à une permutation d'une position de commutation actuelle (N_{A}) à une position de commutation accessible (N_{E}) ;
- que pendant le fonctionnement du système d'entraînement (3), une position de l'arbre d'entraînement (16) de l'au moins un moteur (12) est acquise avec un système de rétroaction (4), la position acquise de l'arbre d'entraînement (16) définissant une valeur réelle de la position de l'arbre d'entraînement (16) ;
- qu'un signal de rétroaction est généré à partir de la valeur réelle acquise de la position de l'arbre d'entraînement (16) ;
- que la présence d'un écart entre la valeur réelle et le profil de conduite (22) est identifiée à partir d'une comparaison de la valeur réelle de la position de l'arbre d'entraînement (16) avec le profil de conduite (22) ;
- qu'en cas de présence d'un écart, l'au moins un moteur (12) est commandé de telle sorte que l'écart entre la valeur réelle et le profil de conduite (22) est réduit au minimum ; et
**caractérisé en ce que**
- que le système d'entraînement (3) s'arrête lorsque la position de commutation accessible (N_{E}) est atteinte.

10. Procédé selon la revendication 9, au moins un profil de conduite (22) étant défini pour l'arbre d'entraînement (16) servant à l'entraînement du commutateur (1, 30) et l'au moins un profil de conduite (22) déterminé étant mémorisé pour l'utilisation lors d'un changement de rapport.

11. Procédé selon les revendications 9 - 10, une position absolue de l'arbre d'entraînement (16) ou une position relative d'un arbre supplémentaire étant déterminées avec au moins un système transmetteur (13) du système de rétroaction (4).

12. Procédé selon l'une des revendications 9 à 11, un dispositif de commande (2) comportant une unité de commande (10) et/ou une partie de puissance (11) avec laquelle l'au moins un moteur (12) est commandé ou régulé de telle sorte que la position de commutation (N_{E}) à atteindre par le profil de conduite (22) est atteinte au sein d'un temps prédéfini par le profil de conduite (22).

13. Procédé selon l'une des revendications 9 à 12, le profil de conduite (22) étant défini par deux variables et représentant une fonction polynomiale du n-ième ordre qui est représentée dans un système de coordonnées cartésiennes (20) bidimensionnel.

14. Procédé selon l'une des revendications 9 à 13 précédentes, une vitesse ou un couple de l'au moins un moteur (12) étant prédéfinis par le profil de conduite (22), et le profil de conduite (22) prédéfinissant à quel moment ou à quelle position de l'arbre d'entraînement (16) quel couple ou quelle vitesse est transféré par le moteur (12) à l'arbre d'entraînement (16).
